# EUROPÄISCHE PATENTSCHRIFT

(11) **EP 3 244 004 B1**
(45) Veröffentlichungstag und Bekanntmachung des Hinweises auf die Patenterteilung: **15.04.2020**
(21) Anmeldenummer: 17170407.5
(22) Anmeldetag: 10.05.2017
(51) Int. Cl.: E21B 41/00, E21B 7/02, E21B 15/04

(54) **GEWAEHRLEISTUNG DES ARBEITSSCHUTZES BEI BOHRGERAETEN MIT BOHRMAST**
GUARANTEE OF WORKPLACE SAFETY WHEN USING DRILLING MACHINES WITH DRILLING MAST
GARANTIE DE LA PROTECTION DES TRAVAILLEURS UTILISANT DES APPAREILS DE FORAGE AYANT UN MÂT DE FORAGE

(30) Priorität: 11.05.2016 DE 102016108709; 11.05.2016 DE 202016102521 U
(43) Veröffentlichungstag der Anmeldung: 15.11.2017
(73) Patentinhaber: B BURG International GmbH & Co. KG, 15749 Mittenwalde (DE)
(72) Erfinder:
(74) Vertreter: Brandt & Nern Patentanwälte

(56) Entgegenhaltungen:
- EP-A1- 2 048 557
- EP-A1- 2 952 671
- EP-A2- 2 957 709
- DE-C1- 3 247 202
- GB-A- 2 479 749

## Beschreibung

Die Erfindung betrifft eine Lösung zur Sicherstellung des Arbeitsschutzes bei mit einem Bohrmast ausgestatteten Bohrgeräten. Sie bezieht sich auf den Schutz von insbesondere Personen vor einem Kontakt mit sich an dem oder/und innerhalb des Bohrmastes bewegenden Teilen. Bevorzugtes Einsatzgebiet der Erfindung ist die Realisierung eines entsprechenden Schutzes für Tophammerbohrgeräte und Imlochbohrgeräte, ohne dass jedoch die Erfindung hierauf beschränkt wäre. Insoweit bezieht sich die Erfindung allgemein auf Bohrgeräte, welche einen Bohrmast aufweisen, in oder an dem Stangen oder Rohre mit einem an ihrem Ende angeordneten Bohrkopf geführt werden, wobei der Bohrkopf je nach Einsatzzweck sehr unterschiedlich gestaltetet sein kann. Der Bohrmast ist hierbei beispielsweise an dem Ausleger eines Baggers (oder Kranes) angeordnet, welcher zu Positionierung und Ausrichtung des Bohrmastes und damit des Bohrwerkzeugs dient. Auch eine Anordnung des Bohrmastes auf einer nicht selbstfahrenden, sondern mittels eines geeigneten Fahrzeugs bewegbaren Lafette mit Aufbauten zur Positionierung und Ausrichtung des Bohrmastes ist üblich.

Bohrgeräte mit einem Bohrmast, wie insbesondere Bohrgeräte der vorgenannten Art, nämlich Tophammerbohrgeräte und Imlochbohrgeräte, dienen beispielsweise der Einbringung von Bohrungen in Felsen oder Gestein, zum Beispiel für Sprengungen in Steinbrüchen oder zur Erzeugung von Versorgungsschächten. Dabei vollführen innerhalb des Bohrmastes oder an dem Bohrmast geführte Stangen oder Rohre, je nach angewendetem Bohrprinzip, eine Rotation um ihre Längsbeziehungsweise Mittelachse oder/und - wie beispielsweise im Falle des Bohrhammerns - eine Auf- und Abwärtsbewegung aufgrund einer periodischen Beaufschlagung mit einer vorzugsweise hydraulisch erzeugten Kraft. Neben dem Bohrgestänge oder den zum Bohren verwendeten Rohren sind an einem entsprechenden Bohrmast häufig noch eine Reihe weiterer bewegter Teile, wie beispielsweise ein Vorratsmagazin zur automatischen Nachführung von Stangen oder Rohren zur Verlängerung des Bohrwerkzeugs, angeordnet.

In einzelnen Fällen ist es in der Vergangenheit zu Arbeitsunfällen gekommen, wenn sich im Umfeld des Bohrgeräts aufhaltende Personen durch Unaufmerksamkeit versehentlich in Kontakt mit den sich bewegenden Teilen des Bohrgeräts gelangt oder mit Körperteilen zwischen diese bewegten Teile geraten sind. Derartige Unfälle führen im Allgemeinen zumindest zu erheblichen Personenschäden, können aber auch zum Tod betroffener Personen führen. Aus diesem Grund sind in der jüngeren Zeit rechtliche Vorschriften erlassen worden, welche zur Erhöhung des Arbeitsschutzes im Bereich entsprechender Bohrgeräte und damit zu einer deutlichen Reduzierung des Unfallrisikos führen sollen.

Zur Umsetzung dieser Vorschriften kommen in der Praxis insbesondere passive Sicherheitsmaßnahmen zum Einsatz. Aus dem Stand der Technik ist es dabei beispielsweise bekannt, wie gemäß der Industrienorm DIN EN 16228-1 vorgesehen, um die bewegten Teile des Bohrmastes herum starre oder gegebenenfalls zu Servicezwecken auch bewegliche Käfigkonstruktionen anzuordnen, welche Personen vor dem ungewollten Kontakt mit diesen bewegten Teilen der Bohrgeräte schützen sollen. Allerdings bringt der Einsatz entsprechender Käfigkonstruktionen eine Reihe von Nachteilen mit sich. So ist es zunächst als nachteilig anzusehen, dass der gesamte Bohrmast entsprechender Bohrgeräte bei einer Ausstattung mit einer derartigen Käfigkonstruktion ein deutlich höheres Gewicht aufweist. Hierdurch erhöht sich der Energieverbrauch beim Positionieren des Bohrwerkzeugs, aber auch beim Bohrvorgang selber, wodurch gleichzeitig die Effizienz der Geräte sinkt. Ein weiterer Nachteil ist die wesentlich schlechtere Zugänglichkeit einzelner Maschinenteile bei der Durchführung von Service- und Wartungsmaßnahmen oder bei einem Wechsel des Bohrwerkzeugs (Wechsel des Bohrkopfes oder von Teilen des Bohrgestänges). Ferner ist es als nachteilig anzusehen, dass das Einbringen von Bodenbohrungen in unmittelbarer Nähe von Wänden beziehungsweise Gesteins- oder Felserhebungen aufgrund des sich infolge der Anordnung des Käfigs ergebenden Vergrößerung des Durchmessers des Bohrmastes erschwert oder gar unmöglich gemacht wird. Darüber hinaus kann es beispielsweise beim Bruch des Bohrgestänges zu Beschädigungen des Käfigs kommen, so dass dessen Austausch erforderlich ist, was entsprechende Kosten nach sich zieht.

Die bereits angesprochenen Vorschriften zur Verbesserung des Arbeitsschutzes der in Rede stehenden Bohrgeräte sehen ausdrücklich auch die Möglichkeit eines aktiven, sensorischen Schutzes vor. Vor diesem Hintergrund wird in der GB 2 479 749 A1 eine Sicherheitseinrichtung für mit einem Bohrmast ausgestattete Bohrgeräte beschrieben, bei welcher zur Detektion einer sich im Wirkbereich des Bohrmastes und somit im Gefahrenbereich aufhaltenden Person ein optisch basiertes, nämlich ein opto-elektronisches System zum Einsatz gelangt. Entsprechend einer bevorzugten Ausbildungsform handelt es sich hierbei um ein mit Laserlicht arbeitendes Lidar-System. Wird unter Einsatz dieses optischen Systems eine Person im Gefahrenbereich detektiert, so wird durch die Schutzeinrichtung ein Ausschaltsignal generiert, welches die Bohrvorrichtung außer Betrieb setzt.

Allerdings haben derartige Lösungen in die Praxis bislang keinen Eingang gefunden. Dies hat sicherlich nicht nur Kostengründe, vielmehr ist es sehr schwierig, sensorbasierte Lösungen bereitzustellen, welche auch in dem naturgemäß sehr robusten Arbeitsumfeld entsprechender Bohrgeräte zuverlässig funktionieren. Als ein wesentliches Hindernis hat sich dabei unter anderem der beim Bohrvorgang, so insbesondere beim Bohrhammern, entstehende Staub erwiesen.

Durch die EP 2 952 671 A1 wird ein Sicherheitssystem für Bohrgeräte beschrieben, bei welchem an oder in der unmittelbaren Umgebung eines Bohrgerätes arbeitende Personen jeweils mit mehreren an der Kleidung, einem Schutzhelm oder dergleichen angeordneten Signalgebern ausgestattet sind. Gemäß der Druckschrift kann es sich dabei auch um Radarstrahlung emittierende Strahlenquellen handeln. Durch je einen Empfänger an der Maschinenbasis des Bohrgerätes und am Bohrmast wird der Eintritt einer mit entsprechenden Signalgebern ausgestatten Person in einen durch die für die Empfänger eingestellte Detektionsreichweise definierten Gefahrenbereich um das Bohrgerät herum erkannt und das Bohrgerät gegebenenfalls außer Betrieb gesetzt. Mit Hilfe der mehreren von einer Person zu tragenden und untereinander gekoppelten Strahlenquellen wird im Zusammenwirken mit einem weiteren, an einer um das Bohrgerät herum errichteten Barriere angeordneten Empfänger sichergestellt, dass sich nur Signalgeber tragende Personen in dem durch die Barriere umgebenen Arbeitsbereich aufhalten können und auch auf das Ausbleiben eines Sendesignals durch einen Defekt oder durch das Ablegen einer von einer der im Arbeitsbereich befindlichen Personen getragenen Strahlenquellen entsprechend reagiert werden kann. Aufgrund des Erfordernisses einer Ausstattung aller an dem Bohrgerät arbeitenden Personen mit mehreren Strahlungsquellen ist jedoch dieses System vergleichsweise aufwendig.

Aufgabe der Erfindung ist es, die vorgenannten Nachteile zu vermeiden und die aufgezeigten Probleme zu überwinden. Zu diesem Zweck soll eine alternative Lösung angegeben werden, welche mit geringem Aufwand realisierbar ist, aber auch unter den rauen Einsatzbedingungen der Bohrgeräte ein hohes Maß an Zuverlässigkeit und somit einen sicheren Arbeitsschutz garantiert. Hierzu sind ein Verfahren und eine zur Durchführung des Verfahrens geeignete Vorrichtung bereitzustellen.

Die Aufgabe wird durch ein Verfahren mit den Merkmalen des Patentanspruchs 1 gelöst. Eine die Aufgabe lösende, zur Durchführung des Verfahrens geeignete Vorrichtung wird durch die Merkmale des ersten Sachanspruchs charakterisiert. Vorteilhafte Aus- beziehungsweise Weiterbildungen sind durch die jeweiligen Unteransprüche gegeben.

Nach dem zur Lösung der Aufgabe vorgeschlagenen Verfahren wird der Schutz von Personen vor einem Kontakt mit sich an dem oder/und innerhalb des Bohrmastes eines gattungsgemäßen Bohrgerätes bewegenden Teilen dadurch gewährleistet, dass die hinsichtlich der Vermeidung eines Kontaktes zu sichernden bewegten Teile im Falle eines Eindringens eines Subjektes oder Objektes in ein durch mehrere Sensoren um den Bohrmast herum aufgespanntes Abtastfeld außer Betrieb gesetzt werden. Dieses Abtastfeld wird mit Hilfe mehrerer Radarsensoren aufgespannt, die an dem zu sichernden Bohrgerät angeordnet werden. Dafür werden Radarsensoren verwendet, welche dazu ausgebildet sind, Radarstrahlung zu emittieren sowie von einem sich in dem Abtastfeld befindenden Subjekt oder Objekt reflektierte Radarstrahlung zu empfangen. Diese Radarsensoren werden an dem Bohrgerät, vorzugsweise am Bohrmast, derart angeordnet und unter Beachtung des Öffnungswinkels der von ihnen emittierten Radarstrahlung so ausgerichtet, dass ihre jeweilige Strahlungshauptkeule weder die Bohroberfläche noch Teile des Bohrmastes überstreicht.

Im Zusammenhang mit den vorstehenden Ausführungen, den nachfolgenden Erläuterungen und den Patentansprüchen sei hier darauf hingewiesen, dass die Begriffe Abtastfeld, Sensorfeld und sensorisches (Abtast-) Feld in diesem Kontext synonym gebraucht werden, ihnen also inhaltlich und aus technischer Sicht dasselbe Verständnis zugrunde liegt. Hiervon wird nach diesem Verständnis das keulenartige Abstrahlfeld (aber auch das Gesamtabstrahlfeld, im Hinblick auf die eventuelle Einbeziehung etwaiger Strahlungsnebenkeulen) unterschieden, welches sich auf die räumliche Ausbreitung der von einem einzelnen Radarsensor emittieren Radarstrahlen, das heißt der von dem jeweiligen Radarsensor ausgesendeten elektromagnetischen Wellen, bezieht. Demgegenüber bezeichnet das Sensorfeld oder Abtastfeld, denjenigen räumlichen Bereich, welcher durch Überlagerung der Abstrahlfelder (ohne oder mit Beachtung der schon erwähnten Strahlungsnebenkeulen) aller jeweils aktivierten Radarsensoren auf das Eindringen beziehungsweise den Eintritt eines Subjektes oder Objektes zu detektieren ist, um gegebenenfalls das automatisierte Außerbetriebsetzen bewegter Teile des Bohrgerätes zu bewirken.

Wie vorstehend erkennbar wird, ist ein wesentliches Merkmal der vorgeschlagenen Lösung die Verwendung von Radarsensoren zur Erzeugung des sensorischen Feldes. Bei Versuchen haben sich optische Sensoren, aus dem bereits angesprochenen Grund einer starken Staubbildung beim Bohren, für diesen Zweck als ungeeignet erwiesen. Dies gilt auch für den Fall des Einsatzes entsprechender Sensoren auf Infrarotbasis. Aber auch eine Verwendung von Ultraschallsensoren hat sich insoweit als nicht praktikabel erwiesen. Auch deren Funktionsweise wird durch die Staubbildung zu stark beeinträchtigt beziehungsweise gestört.

Dabei ist es wesentlich, mittels der Radarsensoren um den Bohrmast herum ein Abtastfeld derart aufzuspannen, dass zumindest keine der Strahlungshauptkeulen der von den Radarsensoren emittierten Radarstrahlen die Bohroberfläche oder Teile des Bohrmastes überstreicht. Letzteres ist insoweit von Bedeutung, als sich gezeigt hat, dass andernfalls an der Bohroberfläche und/oder am Bohrmast Reflektionen der Radarstrahlen auftreten, welche das Ergebnis bei der Auswertung an den Radarsensoren gegebenenfalls eintreffender Radarstrahlen verfälschen. Demgemäß sollen an den Radarsensoren eintreffende Radarstrahlen nur dann detektiert werden, wenn diese von einem sich im Umfeld des Bohrmastes aufhaltenden Hindernis, nämlich insbesondere einer Person oder von einem Körperteil einer Person, reflektiert werden. Andernfalls könnten durch die Bohroberfläche oder direkt oder indirekt durch den Bohrmast selbst reflektierte und infolgedessen von den am Bohrgerät angeordneten Radarsensoren empfangene Radarstrahlen dazu führen, dass die bewegten Teile des Bohrmastes beziehungsweise des Bohrgerätes ohne das Bestehen einer tatsächlichen Gefahr wiederholt außer Betrieb gesetzt werden und somit das Bohrgerät nicht zweckentsprechend eingesetzt werden kann. Im Hinblick auf die Vermeidung eines Überstreichens der Bohroberfläche, nämlich insbesondere des Bodens beim Einbringen von Vertikalbohrungen in den Untergrund, werden daher die Radarsensoren zwar vorzugsweise am Bohrmast, aber nicht - wie naheliegend -, bei Ausrichtung ihrer Abstrahlfelder entlang des Bohrmastes in Richtung der Bohroberfläche, an dem der Bohroberfläche abgewandten Ende des Bohrmastes montiert. Die Radarsensoren werden vielmehr, im Falle ihrer bevorzugten unmittelbaren Anordnung am Bohrmast, an dem der Bohroberfläche zugewandten Ende des Bohrmastes angeordnet.

Gemäß einer grundsätzlichen Verfahrensgestaltung wird die vorgenannte Bedingung, wonach zumindest die Strahlungshauptkeulen der emittierten Radarstrahlen weder die Bohroberfläche noch Teile des Bohrmastes überstreichen, dadurch erreicht, dass die Strahlungsachsen der von den Radarsensoren emittierten, das Abtastfeld erzeugenden Radarstrahlen gegenüber der Längsachse des Bohrwerkzeugs radial aufragend ausgerichtet werden. Dabei wird die Einhaltung der genannten Bedingungen durch eine entsprechende Anordnung der Radarsensoren an dem Bohrmast beziehungsweise dem Bohrgerät oder/und durch deren entsprechende Ausrichtung sowie gegebenenfalls darüber hinaus durch eine entsprechende Auswahl der Radarsensoren im Hinblick auf den Öffnungswinkel der von ihnen emittierten Radarstrahlen erreicht. Die Radarsensoren werden gemäß dieser Ausgestaltung in einem sich an der durchschnittlichen Körpergröße eines Menschen orientierenden Abstand von dem der Bohroberfläche zugewandten Ende am Bohrmast des Bohrgerätes angeordnet. Denkbar ist insoweit ein Abstand zwischen 0,50 m und 1,50 m, bevorzugt zwischen 0,80 m und 1,50 m.

Ein Spezialfall der zuvor erläuterten Verfahrensgestaltung ist dann gegeben, wenn der Bohrmast des Bohrgeräts, beispielsweise zur Erzeugung einer Bodenbohrung, zumindest im Wesentlichen vertikal ausgerichtet ist. Die Strahlungsachsen der von den Radarsensoren emittierten, das Abtastfeld erzeugenden Radarstrahlen werden in diesem Falle - wie bereits ausgeführt, durch entsprechende Anordnung oder/und Ausrichtung der Sensoren selbst - vorzugsweise im Wesentlichen horizontal ausgerichtet.

Eine weitere Möglichkeit, die vorstehend im Hinblick auf die Vermeidung ungewünschter Reflektionen genannten Randbedingungen einzuhalten, besteht darin, die Strahlungsachsen der von den Radarsensoren emittierten Radarstrahlen entgegen der Bohrrichtung derart auszurichten, dass sie parallel zur Längsachse des Bohrwerkzeugs verlaufen oder um diese Längsachse herum eine gedachte, sich konisch öffnende Hüllfläche aufspannen. Die Strahlungsachsen der emittierten Radarstrahlen werden demnach hierbei so ausgerichtet, dass sie entgegen der Bohrrichtung sowie parallel zur Längsachse des Bohrmastes oder in einem sich gegenüber dieser Längsachse auf ihrer der Bohroberfläche abgewandten Seite öffnenden Winkel verlaufen. Die Radarsensoren werden auch in diesem Fall an dem der Bohroberfläche zugewandten Endes des Bohrmastes, also auf der Seite des Bohrkopfes angeordnet, und zwar in einem möglichst geringen Abstand davon, damit ihre Abstrahlfelder möglichst entlang der gesamten axialen Erstreckung des Bohrmastes verlaufen, wobei auch in diesem Zusammenhang auf eine Anordnung der Radarsensoren in einem Abstand von 0,50 m bis 1,50 m von der Bohroberfläche (von der Fläche, in welche die Bohrung eingebracht werden soll) orientiert wird. Gemäß dieser Verfahrensgestaltung ist es vorgesehen, dass die Strahlungsachsen der von den Radarsensoren emittierten Radarstrahlen zumindest im Falle einer horizontalen Ausrichtung des Bohrmastes zur Erzeugung einer Horizontalbohrung in der zuvor beschriebenen Weise ausgerichtet werden.

Es sei darauf hingewiesen, dass in diesem Kontext unter dem Bohrwerkzeug der Bohrkopf und die mit ihm verbundene oder verbundenen Bohrstangen beziehungsweise das mit ihm verbundene oder die mit ihm verbundenen Bohrrohre, an deren Ende der Bohrkopf angeordnet ist, verstanden wird.

Betrachtet man nun die in der Praxis am häufigsten vorkommenden Einsatzfälle von Bohrgeräten mit Bohrmast, nämlich einerseits deren Einsatz zur Einbringung einer Vertikalbohrung (beispielsweise in den Boden) oder andererseits ihren Einsatz zur Einbringung einer Horizontalbohrung (beispielsweise in eine Wand), so kann die zur Einhaltung des Arbeitsschutzes vorgesehene Vorgehensweise einer Außerbetriebnahme der bewegten Teile, im Falle dessen, dass eine Person oder ein Körperteil einer Person in ein um den Bohrmast erzeugtes Sensorfeld beziehungsweise Abtastfeld hineingelangt, wie folgt ausgestaltet sein.

Sofern eine Vertikalbohrung erzeugt wird, der Bohrmast also vertikal ausgerichtet ist, werden die das Sensorfeld aufspannenden, in entsprechender Höhe (wie bereits zuvor angegeben, orientiert an der Körpergröße einer Person) angeordneten Radarstrahlen so ausgerichtet, dass ihre Strahlungsachsen bezogen auf den Bohrmast horizontal nach außen gerichtet verlaufen. Abweichend davon erfolgt bei einem Einsatz des Bohrgeräts zum Einbringen einer horizontalen Bohrung eine Ausrichtung der Strahlungsachsen entgegengerichtet zur Bohroberfläche und, wie bereits als grundsätzliche Gestaltungsmöglichkeit dargestellt, parallel zu dessen Längsachse verlaufend oder leicht gegen die Längsachse, das heißt von ihr weggeneigt.

Hierbei kann es vorgesehen sein, dass innerhalb eines Winkelbereichs zwischen einer vertikalen Ausrichtung der Längsachse des Bohrwerkzeugs und eines festgelegten Neigungswinkels gegen diese Vertikale die Strahlungsachsen der emittierten Radarstrahlung in der zuerst beschriebenen Weise, also radial zum Bohrmast, und beim Überschreiten dieses festgelegten Winkels bis hin zu einer horizontalen Ausrichtung der Längsachse des Bohrwerkzeugs beziehungsweise des Bohrmastes, eine Ausrichtung der Strahlungsachsen gemäß der zweiten erläuterten Möglichkeit erfolgt. Dies kann in Weiterbildung des Verfahrens dadurch realisiert werden, dass die jeweilige Ausrichtung des Bohrmastes, also sein jeweiliger Winkel gegenüber der vertikalen beziehungsweise der horizontalen Richtung, mittels eines Bewegungs- beziehungsweise Neigungssensors detektiert wird und in Abhängigkeit hiervon eine Umschaltung zwischen den beiden Varianten der Ausrichtung der Radarstrahlen automatisiert erfolgt.

Der zur Umschaltung zwischen den beiden erläuterten Varianten der Strahlausrichtung festzulegende Winkel ist, im Hinblick darauf, dass insbesondere beim Einbringen einer Vertikalbohrung ein Überstreichen der Bohroberfläche (hierbei also des Bohrgrundes beziehungsweise des Bodens) zu vermeiden ist, vor allem abhängig vom Öffnungswinkel der von den Radarsensoren emittierten Radarstrahlung und von der Reichweite der Strahlen. Sofern nämlich bei Radarsensoren geringerer Reichweite im Falle einer Neigung des Bohrmastes die Strahlungsachse der emittierten Strahlen die Bohroberfläche aufgrund geringer Strahlungsreichweite nur in gedachter Verlängerung berühren, ist dies im Hinblick auf die Vermeidung unerwünschter Reflektionen unproblematisch. Weisen aber die Radarstrahlen einen verhältnismäßig großen Öffnungswinkel und gleichzeitig eine hohe Reichweite auf, sollte eine Umschaltung in die andere Betriebsart, mit in axialer Richtung des Bohrmastes verlaufenden Strahlungsachsen, eher erfolgen, also bereits bei einem gegenüber der Vertikalen kleineren Winkel. Der für die Umschaltung festzulegende Winkel dürfte realistisch betrachtet vorzugsweise zwischen 15° und 25° gegenüber der Vertikalen betragen. Dies ist jedoch eine Frage der Öffnungswinkel und Reichweiten der Radarsensoren sowie der Konfigurierung im Einzelfalle, immer unter Beachtung der Prämisse, dass zumindest die Strahlungshauptkeulen der emittierten Strahlen die Bohroberfläche nicht überstreichen, wobei unter Beachtung dieser Prämisse gegebenenfalls auch ein Winkel außerhalb des vorgenannten Winkelbereichs für die Umschaltung vorgesehen werden könnte.

An dieser Stelle ist auch noch ergänzend anzumerken, dass vorzugsweise auch ein Überstreichen der Bohroberfläche durch die in der Regel im Strahlungsbild eines Radarsensors festzustellenden Strahlungsnebenkeulen zu vermeiden sein könnte. Dies gilt jedenfalls dann, wenn die Intensität dieser Strahlungsnebenkeulen gegenüber der der Strahlungshauptkeule nicht so gering ist, dass eine Verfälschung des Detektionsergebnisses durch reflektierte Anteile der Strahlungsnebenkeulen nicht zu erwarten ist.

Zur Realisierung der beiden zuvor erläuterten grundsätzlichen Varianten für die Ausrichtung der das Sensorfeld aufspannenden Radarstrahlen sind unterschiedliche Möglichkeiten gegeben. Eine jeweilige Ausrichtung der Radarstrahlen beziehungsweise ihrer Hauptachsen kann dabei durch eine entsprechende Anordnung der Radarsensoren an dem Bohrgerät oder/und durch eine entsprechende Ausrichtung der an dem Bohrgerät angeordneten Radarsensoren selbst erreicht werden. Im Rahmen der vorgeschlagenen Lösung soll in diesem Zusammenhang bezüglich der Anordnung der Radarsensoren vorzugsweise auf deren Anordnung unmittelbar an dem Bohrmast orientiert werden.

Was nun die Möglichkeit einer Veränderung der Ausrichtung der Strahlungsachsen in Abhängigkeit der Ausrichtung des Bohrmastes anbelangt, so sind auch hierfür unterschiedliche Möglichkeiten gegeben. Eine besteht darin, für die beiden grundsätzlich vorgesehenen unterschiedlichen Ausrichtungsvarianten zwei verschiedene Sensorgruppen an dem Bohrmast anzuordnen. Demgemäß könnte eine erste Sensorgruppe im Falle der Ausrichtung des Bohrmastes beziehungsweise der Längsachse des Bohrwerkzeugs in vertikaler Richtung dafür verwendet werden, ein Sensorfeld mittels radial zum Bohrmast ausgerichteter Strahlungsachsen zu erzeugen. Eine weitere, das heißt zweite Sensorgruppe könnte dagegen zum Einsatz gelangen, um ein Sensorfeld durch Radarstrahlen zu erzeugen, deren Strahlungsachsen in entgegengesetzter Richtung zur Bohroberfläche und in bezüglich des Bohrmastes axialer Richtung, nämlich parallel zur Längsachse des Bohrwerkzeugs oder vorzugsweise sich in einem geringen Neigungswinkel von der Längsachse entfernend, ausgerichtet sind.

Eine andere Möglichkeit besteht in der Verwendung nur einer Sensorgruppe, wobei die Sensoren so an dem Bohrmast angeordnet werden, dass sie selbst unterschiedlich ausgerichtet oder in unterschiedliche Positionen bewegt werden können. Mittels entsprechend anzusteuernder Aktoren kann dies vorzugsweise automatisiert erfolgen.

Im Hinblick auf die unterschiedliche Ausrichtung der Strahlungsachsen der das Sensorfeld jeweils erzeugenden Radarstrahlen in Abhängigkeit von der Ausrichtung des Bohrmastes sei an dieser Stelle noch Folgendes angemerkt. Grundsätzlich könnte die vorgestellte Lösung den Arbeitsschutzerfordernissen im Falle einer horizontalen Ausrichtung des Bohrmastes (zum Beispiel zum Zweck des Einbringens einer Horizontalbohrung in eine Wand) ebenso wie im Falle einer Vertikalbohrung auch durch eine bezogen auf die Längsachse des Bohrwerkzeugs radiale Ausrichtung der Strahlungsachsen der das Sensorfeld aufspannenden Radarstrahlen erreicht werden. Jedoch müssten in diesem Falle zur Absicherung des Bohrmastes und der an beziehungsweise in ihm bewegten Teile über die gesamte axiale Erstreckung des Bohrmastes hinweg vorzugsweise an mehreren Stellen des Bohrmastes Radarsensoren angeordnet werden, bei denen die Hauptachsen der von ihnen emittierten Radarstrahlen entsprechend radial ausgerichtet werden.

Andererseits ist es aber auch denkbar, den Arbeitsschutz entsprechend dem Grundprinzip der Lösung (Außerbetriebsetzen bewegter Teile im Falle des Eindringens eines Subjektes oder Objektes in das sensorische Abtastfeld) im Falle einer vertikalen Ausrichtung des Bohrmastes mittels am Mastfuß (am bohrkopfseitigen Ende) angeordneter Radarsensoren sicherzustellen, bei denen die Hauptachsen beziehungsweise Strahlungsachsen der von ihnen emittierten Radarstrahlen in entgegengesetzter Richtung zur Bohroberfläche sowie parallel zur Längsachse des Bohrwerkzeugs beziehungsweise leicht von dieser weggeneigt ausgerichtet sind. Die Verwendung radial abstrahlender Radarsensoren, welche vorzugsweise an dem Bohrmast in einer sich an der durchschnittlichen menschlichen Körpergröße orientierenden Höhe (geringfügig unterhalb der Hüfthöhe bis etwa Brusthöhe, das heißt vorzugsweise ca. 80 cm bis 150 cm) angebracht werden, bietet aber eine Reihe von Vorteilen. So lässt sich mit ihnen ein größerer Gefahrenbereich um den Bohrmast herum abdecken beziehungsweise die Größe dieses Gefahrenbereichs besser einstellen. Auch ist es mit ihrer Hilfe grundsätzlich einfacher, mögliche Reflektionen der Radarstrahlen am Bohrmast selbst zu vermeiden.

Eine die Aufgabe lösende, zur Durchführung des Verfahrens geeignete Vorrichtung ist dadurch charakterisiert, dass an dem Bohrgerät, vorzugsweise an dessen Bohrmast, mehrere, ein sensorisches Abtastfeld aufspannende Radarsensoren angeordnet sind, welche dazu ausgebildet sind, sowohl Radarstrahlung zu emittieren als auch von einem sich in dem Abtastfeld befindenden Subjekt oder Objekt reflektierte Radarstrahlung zu empfangen. Die betreffenden Radarsensoren sind derart angeordnet und ausgerichtet sowie gegebenenfalls hinsichtlich des Öffnungswinkels der von ihnen emittierten Radarstrahlen ausgewählt, dass zumindest keine der Strahlungshauptkeulen der von den Radarsensoren emittierten Radarstrahlen die Bohroberfläche oder Teile des Bohrmastes überstreicht.

Entsprechend einer möglichen Ausbildungsform der Vorrichtung weist diese dazu eine erste Gruppe von Radarsensoren auf, bei denen die Strahlungsachse der von ihnen emittierten Radarstrahlen radial von der Längsachse des Bohrwerkzeugs weg ausgerichtet ist. Ergänzend oder alternativ kann eine zweite Sensorgruppe vorgesehen sein, die demgegenüber so angeordnet oder/und ausgerichtet ist, dass die Hauptachse beziehungsweise Strahlungsachse der von ihnen emittierten Radarstrahlen in entgegengesetzter Richtung zu Bohrrichtung sowie parallel zur Längsachse des Bohrwerkzeugs oder leicht von dieser Längsachse weggeneigt verläuft. Im Falle einer beide Varianten der Ausrichtung der Strahlungsachse der Radarsensoren ermöglichenden Anordnung, kann das Bohrgerät vorteilhaft derart weitergebildet sein, dass je nach Neigungswinkel des Bohrmastes - sofern zwei Sensorgruppen vorgesehen sind - automatisch die eine oder die andere Sensorgruppe aktiv geschaltet wird oder dass die Sensoren selbst je nach Neigungswinkel des Bohrmastes automatisch unterschiedlich ausgerichtet werden.

Zur Verwirklichung der zuletzt erläuterten Weiterbildung (mit mindestens zwei Sensorgruppen oder mit variabel ausrichtbaren Sensoren) verfügt das Bohrgerät über mindestens einen Neigungs- oder Bewegungssensor. Ferner ist in diesem Falle die ohnehin vorgesehene Verarbeitungseinheit (hinsichtlich ihrer hard- und softwaremäßigen Ausstattung) so ausgebildet, dass sie geeignet ist, die Sensorsignale des mindestens einen Neigungs- oder Bewegungssensors auszuwerten. Die Verarbeitungseinheit muss dabei ferner das Bohrgerät in Abhängigkeit des aufgrund der Sensorsignale festgestellten Neigungswinkels des Bohrmastes gegen die Vertikale durch die Ausrichtung aller oder eines Teils der Radarsensoren mit Hilfe eines Aktors oder durch Aktivierung eines Teils der Radarsensoren und Deaktivierung eines anderen Teils der Radarsensoren einen Wechsel zwischen den sich hinsichtlich der Ausrichtung der Strahlungsachsen der emittierten Radarstrahlen unterscheidenden, zuvor erläuterten Betriebsarten des Bohrgerätes zu bewirken.

Entsprechend einer praxisrelevanten Weiterbildung der Erfindung kann diese außerdem mit einer so genannten Override-Funktion ausgestattet sein. Diese Funktion ermöglicht es einer Bedienperson des Bohrgerätes, das automatisierte Stillsetzen beziehungsweise Außerbetriebsetzen der bewegten Teile des Bohrgerätes zu verhindern, wenn sich ein Subjekt oder Objekt (insbesondere Objekt, aber ausnahmsweise auch ein Subjekt) in dem Sensorfeld befindet beziehungsweise in dieses gelangt, sofern der Bediener erkennt, dass keine tatsächliche Gefahr vorliegt. Dies kann beispielsweise sinnvoll sein, wenn durch Wind ein Objekt in das Sensorfeld geweht wird, für welches die Arbeitsschutzmaßnahmen nicht greifen müssen. Im Falle der Realisierung einer derartigen Funktion würde das Außerbetriebsetzen der bewegten Teile des Bohrgerätes nach der Detektion eines Objekts in dem Sensorfeld mit geringfügiger Verzögerung (ca. 0,5 Sekunden - 1 Sekunde) erfolgen und zunächst ein Alarmsignal ausgelöst werden, nach dessen Wahrnehmung die Bedienperson die Override-Funktion aktivieren, also das automatisierte Außerbetriebsetzen der bewegten Teile abbrechen könnte.

Die erfindungsgemäße Lösung bietet zudem die Möglichkeit einer, gegenüber dem Stand der Technik mit mechanischem Schutz (Käfig), flexibleren Handhabung bei der Einbringung einer Vertikalbohrung in unmittelbarer Nähe einer Wand oder einer Horizontalbohrung in Bodennähe. So kann es vorgesehen sein, dass sich einzelne Radarsensoren in Wandnähe (Vertikalbohrung) beziehungsweise Bodennähe (Horizontalbohrung) vorübergehend deaktivieren oder - bei Ausstattung mit einer Schnellmontage/-demontage-Einrichtung - vom Bohrgerät entfernen lassen.

Nachfolgend sollen Ausführungsbeispiele für die Erfindung anhand von Zeichnungen gegeben werden. Im Einzelnen zeigen:
- Fig. 1:: einen Teil eines Bohrmastes mit daran angeordneten, radial abstrahlenden Radarsensoren,
- Fig. 2:: eine räumliche Darstellung des in der Fig. 1 gezeigten Teils eines Bohrmastes,
- Fig. 3:: eine Aufsicht auf den Bohrmast gemäß Fig. 1,
- Fig. 4:: den Teil eines Bohrmastes mit im Wesentlichen entgegen der Bohrrichtung abstrahlenden Radarsensoren,
- Fig. 5:: ein Schema zur Erläuterung der in den Figuren 1 bis 4 schematisch dargestellten Abstrahlfelder der Radarsensoren.

Fig. 1 zeigt den Teil eines Bohrmastes 1 einer möglichen Ausbildungsform der Erfindung mit mehreren, in Bezug auf den Bohrmast 1 in radialer Richtung r abstrahlenden Radarsensoren 2₁ - 2ₙ in einer schematisierten, flächenprojizierten Darstellung. In der Darstellung sind nicht alle Details des Bohrgerätes beziehungsweise seines Bohrmastes 1 gezeigt. So sind beispielsweise in dieser Darstellung das eigentliche Bohrgerät und sonstige sich am oder innerhalb des Bohrmastes 1 bewegenden Teile nicht gezeigt, da die Zeichnung insbesondere der Veranschaulichung der Anordnung der Radarsensoren 2₁ - 2ₙ und der Ausrichtung ihrer Abstrahlfelder dienen soll.

Das Bohrwerkzeug könnte in dieser Darstellung beispielweise durch den zum Bohrmast 1 gehörenden Abstützfuß mit einer sich in die Bohroberfläche 4 eindrückenden und hier gewissermaßen verankernden Kralle 7 verdeckt, also in Bezug auf die Zeichnungsebene hinter dem gezeigten Abstützfuß angeordnet sein. Der nur ausschnittweise gezeigte Bohrmast 1 kann beispielsweise an einem (nicht gezeigten) Ausleger eines (ebenfalls nicht dargestellten) Baggers montiert sein, mittels welchem der Bohrmast 1 zur Positionierung des an ihm geführten Bohrwerkzeugs bewegbar ist.

Die Radarsensoren 2₁ - 2ₙ sind bei der in der Fig. 1 gezeigten Ausbildungsform in der Weise angeordnet und ausgerichtet, dass ihre Strahlungsachsen 6 (gezeigt sind hier nur die die Strahlungshauptkeulen 8 einfassenden Strahlungskanten 11, 11' - zu den Strahlungsachsen 6 und den Strahlungshauptkeulen 8 siehe Fig. 5) radial r in Bezug auf die axiale Erstreckung des Bohrmastes 1 beziehungsweise in Bezug auf dessen durch die Strich-Punkt-Linie angedeutete Längsachse 5 verlaufen. Durch diese Art der Ausrichtung, welche vorzugsweise für den Einsatzfall des Einbringens einer Vertikalbohrung (Bohrrichtung b entspricht der Vertikalen v) mittels des selbst nicht gezeigten, an dem Bohrmast 1 gehaltenen Bohrwerkzeugs vorgesehen ist, wird erreicht, dass zumindest die Strahlungshauptkeulen 8 (siehe wieder auch Fig. 5) - in Abhängigkeit des Öffnungswinkels 10 der emittierten Strahlung, gegebenenfalls auch die Strahlungsnebenkeulen 9, 9'- die Bohroberfläche 4, nämlich beispielsweise den Erdboden, in welchen die Vertikalbohrung eingebracht werden soll, nicht überstreichen. Vielmehr werden die Radarstrahlen in gedachter Verlängerung den Boden erst in einem großen Abstand von dem Bohrmast 1 berühren und hier reflektiert werden, wobei dies insoweit theoretisch ist, als dass die Strahlen den entsprechenden Berührungspunkt mit dem Boden aufgrund der endlichen Reichweite der Radarsensoren 2₁ - 2ₙ vorzugsweise gar nicht erreichen. Hierdurch ist sichergestellt, dass es nicht zu einer Verfälschung bei der Auswertung des Sensorsignals auf das Vorhandensein von Objekten innerhalb des Sensorfeldes kommt. Hinsichtlich der axialen Erstreckung des Bohrmastes 1 sind die das Sensorfeld aufspannenden Radarsensoren 2₁ - 2ₙ in einer sich an der durchschnittlichen Körpergröße eines Menschen orientierenden, das heißt auf jeden Fall unterhalb dieser durchschnittlichen Körpergröße liegenden Höhe, an dem Bohrmast 1 angeordnet.

Die Fig. 2 zeigt die Vorrichtung mit dem von den Radarsensoren 2₁ - 2ₙ erzeugte Sensorfeld nochmals unter räumlicher Darstellung eines Abschnitts des in der Fig. 1 gezeigten Teils des Bohrmastes 1 . Die Fig. 3 verdeutlicht die Verhältnisse unter Heranziehung eines Ausschnitts einer Aufsicht auf den Bohrmast 1. In beiden Figuren sind die entsprechenden teile des Bohrmastes 1 und die Radarsensoren 2₁ - 2ₙ unter Außerachtlassung eines einheitlichen Maßstabs dargestellt.
Die Fig. 4 zeigt eine Ausbildungsform der erfindungsgemäßen Vorrichtung, bei welcher entweder anstelle der oder kumulativ zu den Radarsensoren 2₁ - 2ₙ gemäß den Figuren 1 bis 3 vorgesehene Radarsensoren 3₁ - 3ₙ so angeordnet und ausgerichtet sind, dass durch diese ein Sensorfeld aufgespannt wird, welches durch eine gedachte, sich auf der der Bohrseite gegenüberliegenden Seite konisch öffnende Hüllfläche eingefasst wird. Durch Anordnung, Ausrichtung und Auswahl der Radarsensoren 3₁ - 3ₙ hinsichtlich des Öffnungswinkels 10 (siehe Fig. 4 in Verbindung mit Fig. 5) der von ihnen emittierten Strahlung wird dabei erreicht, dass die Strahlungshauptkeulen 8 der die Radarstrahlen emittierenden Radarsensoren 3₁ - 3ₙ an keiner Stelle Teile des Bohrmastes 1 überstreichen. Vielmehr verlaufen die Strahlen derart, dass sie entgegen der Bohrrichtung b gerichtet sind und die Längsachse 5 des Bohrmastes 1 beziehungsweise die gedachte Verlängerung seiner äußeren Umfangsfläche erst oberhalb seines axialen Endes schneiden.

Die in der Fig. 4 dargestellte Ausbildungsform mit in bezogen auf den Bohrmast 1 in axialer Richtung abstrahlenden Radarsensoren 3₁ - 3ₙ ist vorzugsweise für einen Einsatz bei der Erzeugung von Horizontalbohrungen, beispielsweise in Mauerwerk, vorgesehen. Die Reichweite der am Fußende des Bohrmastes 1 in der Nähe des hier gezeigten, über Bohrstangen oder Bohrrohre getriebenen Bohrkopfes 12 angeordneten Radarsensoren 3₁ - 3ₙ ist dabei aber jedenfalls so bemessen, dass das von ihnen aufgespannte Sensorfeld sich über die gesamte axiale Länge des Bohrmastes 1 erstreckt. Gelangt nun versehentlich eine Person in dieses Sensorfeld, so wird dies aufgrund infolgedessen auftretender Reflektionen durch die Radarsensoren 3₁ - 3ₙ detektiert und durch eine Auswerteschaltung beziehungsweise Auswerteeinheit (nicht gezeigt) veranlasst, dass die bewegten Teile des Bohrgeräts mit Hilfe entsprechend angesteuerter (ebenfalls nicht gezeigter) Aktoren außer Betrieb genommen beziehungsweise stillgesetzt werden.

Die Fig. 5 soll der Erläuterung des der Beschreibung der Erfindung und den Ansprüchen sowie auch des den übrigen Figuren hinsichtlich der Ausbreitung der von den Radarsensoren 2₁ - 2ₙ; 3₁ - 3ₙ emittierten Radarstrahlung zugrunde liegenden Verständnisses dienen. Dieses Verständnis geht davon aus, dass sich für die von Radarsensoren 2₁ - 2ₙ; 3₁ - 3ₙ emittierte Radarstrahlung in der Regel ein Strahlungsbild mit einer Strahlungshauptkeule 8 und Strahlungsnebenkeulen 9, 9'zeigt. Die in den anderen Figuren gezeigten Strahlungsverläufe beziehen sich hierbei auf die Strahlungshauptkeule 8, stellen für einen jeweiligen Radarsensor 2₁ - 2ₙ; 3₁ - 3ₙ also jeweils in flächenprojizierter Darstellung zwei die Strahlungshauptkeule 8 seitlich einfassende Strahlungskanten 11, 11' des Abstrahlfeldes der Radarstrahlung dar, wobei, wie erläutert, ein Überstreichen der Bohroberfläche 4 und des Bohrmastes 1 durch diese Strahlungshauptkeule 8 durch entsprechende Ausrichtung der in der Mitte verlaufenden, gestrichelt gezeichneten Strahlungsachse 6 zu vermeiden ist. Der von den Strahlungskanten 11, 11' eingeschlossene Winkel stellt den Öffnungswinkel 10 dar. Die Darstellungen und die dazu gegebenen Erläuterungen gehen in diesem Zusammenhang von einem im Wesentlichen symmetrischen Strahlungsbild mit einer im Wesentlichen symmetrischen Strahlungshauptkeule 8 aus, in deren Mitte die Strahlungsachse 6 verläuft. Wie bereits ausgeführt, zeigt die Figur eine flächenprojizierte Darstellung eines Abstrahlfeldes. Tatsächlich dehnt sich dieses aber natürlich räumlich aus, wobei auch insoweit von einem im Wesentlichen symmetrischen Feld ausgegangen wird. Die (gedachten) Strahlungskanten 11, 11' des Abstrahlfeldes liegen hierbei auf der Mantelfläche eines (gedachten) Kegelstumpfes, die Strahlungsachse 6 fällt mit der Mittelachse dieses Kegelstumpfes zusammen.

In den Figuren wird zudem davon ausgegangen, dass die Intensität der Strahlungsnebenkeulen 9, 9' deutlich geringer ist als die Intensität der Strahlungshauptkeule 8, so dass der Einfluss der Strahlungsnebenkeulen 9, 9' zu vernachlässigen ist. Sollte dies je nach der Art der verwendeten Radarsensoren 2₁ - 2ₙ; 3₁ - 3ₙ nicht der Fall sein, wären die dargelegten Erläuterungen auf das Gesamtabstrahlfeld eines jeweiligen Radarsensors 2₁ - 2ₙ; 3₁ - 3ₙ mit Strahlungshauptkeule 8 und Strahlungsnebenkeulen 9, 9' zu beziehen. Die in den Zeichnungen für einen Radarsensor 2₁ - 2ₙ; 3₁ - 3ₙ angedeuteten beziehungsweise gedachten Strahlungskanten 11, 11' würden hierbei das Abstrahlfeld mit Strahlungshauptkeule 8 und Strahlungsnebenkeulen 9, 9' einfassen.

## Patentansprüche

1. Verfahren zur Sicherung des Arbeitsschutzes bei Bohrgeräten mit einem Bohrmast (1), nämlich zum Schutz von Personen vor einem Kontakt mit sich an dem oder/und innerhalb des Bohrmastes (1) bewegenden Teilen, indem die hinsichtlich der Vermeidung eines Kontaktes zu sichernden bewegten Teile im Falle eines Eindringens eines Subjektes oder Objekts in ein sensorisches Abtastfeld außer Betrieb gesetzt werden, wobei zur Bildung des sensorischen Abtastfeldes Radarsensoren (2₁ - 2ₙ; 3₁ - 3ₙ) verwendet werden, **dadurch gekennzeichnet,**
- **dass** Radarsensoren (2₁ - 2ₙ; 3₁ - 3ₙ) verwendet werden, welche dazu ausgebildet sind, Radarstrahlung zu emittieren sowie von einem sich in dem Abtastfeld befindenden Subjekt oder Objekt reflektierte Radarstrahlung zu empfangen und
- **dass** diese Radarsensoren (2₁ - 2ₙ; 3₁ - 3ₙ) an dem zu sichernden Bohrgerät angeordnet werden und, und
- **dass** das Abtastfeld gebildet wird, indem
(i.) im Falle einer vertikalen Ausrichtung des Bohrmastes (1) zur Erzeugung einer Vertikalbohrung von Radarsensoren (2₁ - 2ₙ), Radarstrahlen in radialer Richtung (r), gegenüber der Längsachse (5) des Bohrmastes (1) aufragend oder von Radarsensoren (3₁ - 3ₙ) Radarstrahlen entgegengesetzt zur Bohrrichtung (b), entlang des Bohrmastes (1) abgestrahlt werden
(ii.) im Falle einer horizontalen Ausrichtung des Bohrmastes (1) zur Erzeugung einer Horizontalbohrung von Radarsensoren (3₁ - 3ₙ) Radarstrahlen entgegengesetzt zur Bohrrichtung (b), entlang des Bohrmastes (1) abgestrahlt werden.

2. Verfahren nach Anspruch 1, **dadurch gekennzeichnet, dass** in einer ersten Betriebsart des Bohrgerätes, bei welcher dessen Bohrmast (1) eine vertikale oder eine bis hin zu einem festgelegten Winkel gegen die Vertikale (v) geneigte Ausrichtung aufweist, von den Radarsensoren (2₁ - 2ₙ) Radarstrahlen in radialer Richtung (r), gegenüber der Längsachse (5) des Bohrmastes (1) aufragend abgestrahlt werden und dass in einer zweiten Betriebsart des Bohrgerätes, bei welcher dessen Bohrmast (1) eine Ausrichtung mit einer über den vorgenannten festgelegten Winkel hinausgehenden Neigung gegen die Vertikale (v) bis hin zur Horizontalen aufweist, von den Radarsensoren (3₁ - 3ₙ) Radarstrahlen entgegengesetzt zur Bohrrichtung (b), entlang des Bohrmastes (1) abgestrahlt werden.

3. Verfahren nach Anspruch 2, **dadurch gekennzeichnet, dass** die Ausrichtung des Bohrmastes (1) hinsichtlich seiner Neigung gegen die Vertikale (v) mittels mindestens eines Neigungs- oder Bewegungssensors detektiert wird, dessen Sensorsignal zur Aktivierung der in Abhängigkeit davon jeweils zu wählenden Betriebsart durch eine Verarbeitungseinheit ausgewertet wird.

4. Vorrichtung zur Sicherung des Arbeitsschutzes bei Bohrgeräten mit einem Bohrmast (1), nämlich zum Schutz von Personen vor einem Kontakt mit sich an dem oder/und innerhalb des Bohrmastes (1) bewegenden Teilen, indem die hinsichtlich der Vermeidung eines Kontaktes zu sichernden bewegten Teile im Falle eines Eindringens eines Subjektes oder Objekts in ein sensorisches Abtastfeld mittels dafür an dem Bohrgerät vorgesehener, durch eine zur Auswertung von Sensorsignalen ausgebildete Verarbeitungseinheit angesteuerter Aktoren außer Betrieb gesetzt werden, **dadurch gekennzeichnet, dass** zur Erzeugung des sensorischen Abtastfeldes an dem Bohrgerät mehrere, sowohl zum Emittieren von Radarstrahlung als auch zum Empfang von einem sich in dem Abtastfeld befindenden Subjekt oder Objekt reflektierter Radarstrahlung ausgebildete Radarsensoren (2₁ - 2ₙ; 3₁ - 3ₙ) angeordnet sind, nämlich Radarsensoren (2₁ - 2ₙ), welche Radarstrahlen in radialer Richtung (r), gegenüber der Längsachse (5) des Bohrmastes (1) aufragend abstrahlen oder/und Radarsensoren (3₁ - 3ₙ), welche Radarstrahlen entgegengesetzt zur Bohrrichtung (b), entlang des Bohrmastes (1) abstrahlen.

5. Vorrichtung nach Anspruch 4, **dadurch gekennzeichnet, dass** die Radarsensoren (2₁ - 2ₙ; 3₁ - 3ₙ) zur Erzeugung des sensorischen Abtastfeldes an dem Bohrmast (1) des Bohrgerätes angeordnet sind.

6. Vorrichtung nach Anspruch 5, **dadurch gekennzeichnet, dass** die die Radarsensoren (2₁ - 2ₙ; 3₁ - 3ₙ) an dem der Bohroberfläche (4) zugewandten Ende des Bohrmastes (1) angeordnet sind.

7. Vorrichtung nach einem der Ansprüche 4 bis 6, mit in einer ersten Betriebsart des Bohrgerätes verwendeten, Radarstrahlen radial zum Bohrmast (1) abstrahlenden Radarsensoren (2₁ - 2ₙ), und mit in einer zweiten Betriebsart des Bohrgerätes verwendeten, Radarstrahlen entlang des Bohrmastes (1) abstrahlenden Radarsensoren (3₁ - 3ₙ), **dadurch gekennzeichnet, dass** die Vorrichtung zumindest einen zur Detektion der Ausrichtung des Bohrmastes (1) ausgebildeten Neigungs- oder Bewegungssensor aufweist und dass die Verarbeitungseinheit dazu ausgebildet ist, Sensorsignale des mindestens einen Neigungs- oder Bewegungssensors auszuwerten sowie das Bohrgerät in Abhängigkeit des dabei festgestellten Neigungswinkels seines Bohrmastes (1) gegen die Vertikale (v), durch die Ausrichtung aller oder eines Teils der Radarsensoren (2₁ - 2ₙ; 3₁ - 3ₙ) mit Hilfe eines Aktors oder durch Aktivierung eines Teils der Radarsensoren (2₁ - 2ₙ; 3₁ - 3ₙ) und Deaktivierung eines anderen Teils der Radarsensoren (2₁ - 2ₙ; 3₁ - 3ₙ), einen Wechsel zwischen den vorgenannten Betriebsarten des Bohrgerätes zu bewirken.

## Claims

1. Method for ensuring occupational safety on drilling rigs having a drilling mast (1), namely for protecting persons from contact with parts moving on or/and inside the drilling mast (1), by disabling the moving parts to be protected as regards the avoidance of contact if a subject or an object enters a sensory scanning field, wherein radar sensors (2₁-2ₙ; 3₁-3ₙ) are used to form the sensory scanning field, **characterized**
- **in that** use is made of radar sensors (2₁-2ₙ; 3₁-3ₙ) which are designed to emit radar radiation and to receive radar radiation reflected by a subject or an object in the scanning field, and
- **in that** these radar sensors (2₁-2ₙ; 3₁-3ₙ) are arranged on the drilling rig to be protected, and
- **in that** the scanning field is formed by virtue of the fact that,
(i.) in the case of a vertical orientation of the drilling mast (1) in order to produce vertical drilling, radar sensors (2₁-2ₙ) emit radar beams in a manner rising in the radial direction (r) with respect to the longitudinal axis (5) of the drilling mast (1) or radar sensors (3₁-3ₙ) emit radar beams in a direction opposite the drilling direction (b) along the drilling mast (1),
(ii.) in the case of a horizontal orientation of the drilling mast (1) in order to produce horizontal drilling, radar sensors (3₁-3ₙ) emit radar beams in a direction opposite the drilling direction (b) along the drilling mast (1).

2. Method according to Claim 1, **characterized in that**, in a first operating mode of the drilling rig in which its drilling mast (1) has a vertical orientation or an orientation inclined by up to a defined angle with respect to the vertical (v), the radar sensors (2₁-2ₙ) emit radar beams in a manner rising in the radial direction (r) with respect to the longitudinal axis (5) of the drilling mast (1), and **in that**, in a second operating mode of the drilling rig in which its drilling mast (1) has an orientation with an inclination going beyond the above-mentioned defined angle with respect to the vertical (v) as far as the horizontal, radar sensors (3₁-3ₙ) emit radar beams in a direction opposite the drilling direction (b) along the drilling mast (1).

3. Method according to Claim 2, **characterized in that** the orientation of the drilling mast (1) with regard to its inclination with respect to the vertical (v) is detected by means of at least one inclination or motion sensor, the sensor signal from which is evaluated by a processing unit in order to activate the operating mode to be respectively selected on the basis thereof.

4. Apparatus for ensuring occupational safety on drilling rigs having a drilling mast (1), namely for protecting persons from contact with parts moving on or/and inside the drilling mast (1), by disabling the moving parts to be protected as regards the avoidance of contact if a subject or an object enters a sensory scanning field by means of actuators which are provided on the drilling rig for this purpose and are actuated by a processing unit designed to evaluate sensor signals, **characterized in that**, in order to generate the sensory scanning field, a plurality of radar sensors (2₁-2ₙ; 3₁-3ₙ) which are designed both to emit radar radiation and to receive radar radiation reflected by a subject or an object in the scanning field are arranged on the drilling rig, namely radar sensors (2₁-2ₙ) which emit radar beams in a manner rising in the radial direction (r) with respect to the longitudinal axis (5) of the drilling mast (1) or/and radar sensors (3₁-3ₙ) which emit radar beams in a direction opposite the drilling direction (b) along the drilling mast (1).

5. Apparatus according to Claim 4, **characterized in that** the radar sensors (2₁-2ₙ; 3₁-3ₙ) for generating the sensory scanning field are arranged on the drilling mast (1) of the drilling rig.

6. Apparatus according to Claim 5, **characterized in that** the radar sensors (2₁-2ₙ; 3₁-3ₙ) are arranged at that end of the drilling mast (1) which faces the drilling surface (4).

7. Apparatus according to one of Claims 4 to 6, having radar sensors (2₁-2ₙ) which are used in a first operating mode of the drilling rig and emit radar beams in a radial manner with respect to the drilling mast (1), and having radar sensors (3₁-3ₙ) which are used in a second operating mode of the drilling rig and emit radar beams along the drilling mast (1), **characterized in that** the apparatus has at least one inclination or motion sensor designed to detect the orientation of the drilling mast (1), and **in that** the processing unit is designed to evaluate sensor signals from the at least one inclination or motion sensor and to change the drilling rig between the above-mentioned operating modes of the drilling rig on the basis of the inclination angle of its drilling mast (1) with respect to the vertical (v), which is determined in the process, by orienting all or some of the radar sensors (2₁-2ₙ; 3₁-3ₙ) with the aid of an actuator or by activating some of the radar sensors (2₁-2ₙ; 3₁-3ₙ) and deactivating others of the radar sensors (2₁-2ₙ; 3₁-3ₙ) .

## Revendications

1. Procédé pour assurer la santé et la sécurité au travail dans le cas d'équipements de forage ayant un mât de forage (1), à savoir pour la protection des personnes contre tout contact avec des parties en mouvement sur et/ou dans le mât de forage (1), en mettant hors service les parties en mouvement à sécuriser en ce qui concerne l'évitement du contact en cas d'intrusion d'un sujet ou d'un objet dans un champ de détection de capteurs, dans lequel des capteurs radar (2₁ - 2ₙ ; 3₁ - 3ₙ) sont utilisés pour former le champ de détection de capteurs,
**caractérisé**
- **en ce que** l'on utilise des capteurs radar (2₁ - 2ₙ ; 3₁ - 3ₙ) qui sont conçus pour émettre un rayonnement radar et pour recevoir un rayonnement radar réfléchi par un sujet ou un objet situé dans le champ de détection et
- **en ce que** lesdits capteurs radar (2₁ - 2ₙ ; 3₁ - 3ₙ) sont disposés sur l'équipement de forage à sécuriser, et
- **en ce que** le champ de détection est formé en faisant en sorte que,
(i.) dans le cas d'une orientation verticale du mât de forage (1) pour la réalisation d'un forage vertical, des faisceaux radar soient rayonnés par des capteurs radar (2₁ - 2ₙ) dans une direction radiale (r), en saillie par rapport à l'axe longitudinal (5) du mât de forage (1), ou que des faisceaux radar soient rayonnés par des capteurs radar (3₁ - 3ₙ) le long du mât de forage (1) dans une direction opposée à la direction de forage (b),
(ii.) dans le cas d'une orientation horizontale du mât de forage (1) pour produire un forage horizontal, des faisceaux radar soient rayonnés par des capteurs radar (3₁ - 3ₙ) dans une direction opposée à la direction de forage (b), le long du mât de forage (1).

2. Procédé selon la revendication 1, **caractérisé en ce que**, dans un premier mode de fonctionnement de l'équipement de forage dans lequel son mât de forage (1) présente une orientation verticale ou une orientation inclinée jusqu'à un angle donné par rapport à la verticale (v), des faisceaux radar (2₁ - 2ₙ) sont rayonnés par les capteurs radar dans une direction radiale (r), en saillie par rapport à l'axe longitudinal (5) du mât de forage (1), et **en ce que**, dans un deuxième mode de fonctionnement de l'équipement de forage, dans lequel son mât de forage (1) présente une orientation inclinée de l'angle donné susmentionné par rapport à la verticale (v), jusqu'à l'horizontale, des faisceaux radar sont rayonnés par les capteurs radar (3₁ - 3ₙ) le long du mât de forage (1) dans une direction opposée à la direction de forage (b).

3. Procédé selon la revendication 2, **caractérisé en ce que** l'orientation du mât de forage (1) en ce qui concerne son inclinaison par rapport à la verticale (v) est détectée au moyen d'au moins un capteur d'inclinaison ou de mouvement dont le signal de capteur est évalué par une unité de traitement pour activer en fonction de celui-ci le mode de fonctionnement respectif à sélectionner.

4. Dispositif pour assurer la santé et la sécurité au travail dans le cas d'équipements de forage ayant un mât de forage (1), à savoir pour la protection des personnes contre tout contact avec des parties en mouvement sur et/ou dans le mât de forage (1), en mettant hors service les parties en mouvement à sécuriser en ce qui concerne l'évitement du contact en cas d'intrusion d'un sujet ou d'un objet dans un champ de détection de capteurs, au moyen d'actionneurs prévus à cet effet sur l'équipement de forage et commandés par une unité de traitement conçue pour évaluer des signaux de capteurs, **caractérisé en ce que**, pour générer le champ de détection de capteurs, plusieurs capteurs radar (2₁ - 2ₙ ; 3₁ - 3ₙ) conçus à la fois pour émettre un rayonnement radar et pour recevoir un rayonnement radar réfléchi par un sujet ou un objet situé dans le champ de détection, sont disposés sur l'équipement de forage, à savoir des capteurs radar (2₁ - 2ₙ) qui rayonnent des faisceaux radar dans une direction radiale (r), en saillie par rapport à l'axe longitudinal (5) du mât de forage (1), et/ou des capteurs radar (3₁ - 3ₙ) qui rayonnent des faisceaux radar dans une direction opposée à la direction de forage (b) le long du mât de forage (1).

5. Dispositif selon la revendication 4, **caractérisé en ce que** les capteurs radar (2₁ - 2ₙ ; 3₁ - 3ₙ) sont disposés sur le mât de forage (1) de l'équipement de forage pour générer le champ de détection de capteurs.

6. Dispositif selon la revendication 5, **caractérisé en ce que** les capteurs radar (2₁ - 2ₙ ; 3₁ - 3ₙ) sont disposés à l'extrémité du mât de forage (1) en regard de la surface de forage (4).

7. Dispositif selon l'une des revendications 4 à 6, comportant des capteurs radar (2₁ - 2ₙ) utilisés dans un premier mode de fonctionnement de l'équipement de forage, qui rayonnent des faisceaux radar radialement vers le mât de forage (1), et comportant des capteurs radar (3₁ - 3ₙ) utilisés dans un deuxième mode de fonctionnement de l'équipement de forage, qui rayonnent des faisceaux radar le long du mât de forage (1), **caractérisé en ce que** le dispositif comporte au moins un capteur d'inclinaison ou de mouvement conçu pour détecter l'orientation du mât de forage (1) et **en ce que** l'unité de traitement est conçue pour évaluer des signaux de capteurs dudit au moins capteur d'inclinaison ou de mouvement et pour provoquer, sur l'équipement de forage, un basculement entre les modes de fonctionnement susmentionnés de l'équipement de forage en fonction de l'angle d'inclinaison ainsi déterminé de son mât de forage (1) par rapport à la verticale (v), en orientant tout ou partie des capteurs radar (2₁ - 2ₙ ; 3₁ - 3ₙ) à l'aide d'un actionneur ou en activant une partie des capteurs radar (2₁ - 2ₙ ; 3₁ - 3ₙ) et en désactivant une autre partie des capteurs radar (2₁ - 2ₙ ; 3₁ - 3ₙ).
